# EUROPÄISCHE PATENTSCHRIFT

(11) **EP 0 856 123 B1**
(45) Veröffentlichungstag und Bekanntmachung des Hinweises auf die Patenterteilung: **11.06.2003**
(21) Anmeldenummer: 97942862.0
(22) Anmeldetag: 14.08.1997
(51) Int. Cl.: F21V 19/00

(54) **LAMPENHALTER EINES SCHEINWERFERS FÜR FAHRZEUGE**
LAMP HOLDER FOR VEHICLE HEADLIGHTS
PORTE-LAMPE D'UN PROJECTEUR POUR VEHICULES A MOTEUR

(30) Priorität: 16.08.1996 DE 19632907
(43) Veröffentlichungstag der Anmeldung: 05.08.1998
(73) Patentinhaber: Hella KG Hueck & Co., 59552 Lippstadt (DE)
(72) Erfinder: BRIESE, Heiko, D-59555 Lippstadt (DE); KRUKENBAUM, Fritz, D-59069 Hamm (DE); WIENEKE, Josef, D-59597 Erwitte (DE)
(86) Internationale Anmeldenummer: EP9704457
(87) Internationale Veröffentlichungsnummer: WO98008021

(56) Entgegenhaltungen:
- DE-A- 2 850 165
- DE-A- 4 123 379
- DE-C- 4 436 409
- DE-U- 9 104 169

## Beschreibung

Die Erfindung betrifft einen Lampenhalter eines Scheinwerfers für Fahrzeuge gemäß dem Oberbegriff des Anspruchs 1.

Ein solcher Lampenhalter eines Scheinwerfers für Fahrzeuge ist aus der DE 34 25 291 A1 bekannt geworden. Der Lampenhalter ist an einem Reflektor des Scheinwerfers angeordnet und weist einen aus Kunststoff hergestellten Fassungsring auf, welcher mittels eines Bajonettverschlusses in einer Öffnung des Reflektors festgesetzt ist. Bei anderen bekannten Scheinwerfern für Fahrzeuge ist der Fassungsring einstückig mit dem Reflektor ausgeführt. In die zentrale Öffnung des Fassungsringes ist eine Lampe mit ihrem Glaskolben voraus eingesetzt und liegt an einer entgegen der Einsetzrichtung gerichteten Fixierungsfläche des Fassungsringes an. Ein auf den Fassungsring aufgesetzter Haltering ist mittels eines Drehverschlusses an dem Fassungsring festgesetzt und liegt mit angeformten federnden Elementen unter Vorspannung an dem Sockel an und drückt den Sockel in Richtung der Einsetzrichtung der Lampe gegen den Fassungsring. Damit die Lampe auch radial zu ihrer Einsetzrichtung genau zum Fassungsring und somit zum Reflektor fixiert ist, müßte die Lampe wie bei dem aus der DE 28 53 227 A1 bekannten Lampenhalter radial gegen eine Fixierungsfläche des Fassungsringes gedrückt werden. Als federndes Element dient ein an dem Reflektor befestigtes separates Federelement.

Aus der DE - C1 - 4436409 ist ein Scheinwerfer bekannt, bei dem der Haltering aus Federblech hergestellt ist und sich mit radial nach außen stehenden Haken an der Innenseite des Fassungsringes festkrallt. Dadurch ist der Haltering unlösbar an dem Fassungsring festgesetzt. Damit nach der Montage der Lampe der Haltering sicher an dem Fassungsring gehaltert ist, ist der Haltering zwischen dem Fassungsring und einem an dem Fassungsring lösbar befestigten Deckel eingespannt. Die Lampe ist durch den Haltering sowohl axial als auch radial arretiert. Hierbei ist es nachteilig, dass der Haltering erst durch einen zusätzlichen Deckel sicher an dem Fassungsring gehaltert ist.

Bei dem aus der DE - U- 9104169 bekannten Scheinwerfer weist ein am Reflektor befestigter Fassungsring ein federndes Element auf, das die Lampe radial fixiert. Zur sicheren Halterung der Lampe müsste diese durch ein zusätzliches Halteteil an dem Fassungsring befestigt werden.

Ferner ist aus der DE - A1 - 4123379 ein Lampenhalter eines Scheinwerfers bekannt, bei dem ein Deckel als Haltering dient, der bajonettartig auf den Fassungsring aufgesetzt ist und mit angeformten federnden Elementen unter Vorspannung an dem Sockel anliegt. Der Haltering drückt den Sockel in Richtung der Einsetzrichtung der Lampe gegen den Fassungsring.

Aufgabe der Erfindung ist es, den im Oberbegriff des Anspruchs 1 beschriebenen Lampenhalter eines Scheinwerfers für Fahrzeuge derart zu gestalten, daß die Lampe, ohne ein zusätzliches separates Teil verwenden zu müssen, sowohl in Richtung der Längsachse der Lampe als auch in einer radialen Richtung zur Längsachse der Lampe an dem Fassungsring des Reflektors fixierbar ist. Diese Aufgabe wird nach der Erfindung durch die Merkmale des Anspruchs 1 gelöst.

Hält der Haltering die Lampe sowohl gegen eine entgegen der Aufsetzrichtung des Halteringes gerichtete Fixierungsfläche des Fassungsringes als auch gegen die radial nach innen gerichtete Fixierungsfläche des Fassungsringes, so ist die Lampe sehr genau zu einer Reflexionsfläche des Reflektors focussiert. Die Montage des Halteringes ist leichtgängig und die radiale Fixierung der Lampe ist sicher, wenn an den Haltering ein die Anlagefläche aufweisendes Federelement angeformt ist, welches die Lampe gegen die Fixierungsfläche des Fassungsringes drückt.

Weiterhin ist es zweckmäßig, wenn der gesamte Haltering radial zur Längsachse elastisch nachgiebig ausgeführt ist. Dadurch ist der Haltering selbst ein Federelement und liegt mit seiner Anlagefläche unter Vorspannung an der Lampe und an der Widerlagerfläche des Fassungsringes an.

Der Haltering ist in seiner Endstellung gegen ungewolltes Lösen gehalten, wenn die Widerlagerfläche des Fassungsringes zusammen mit einem an der Widerlagerfläche sich abstützenden Flächenabschnitt des Halteringes eine Rastvorrichtung bildet, welche aus einer Verrastungsmulde und einem in die Verrastungsmulde selbsttätig eingreifenden Verrastungsansatz besteht. Ein ungewolltes Lösen des Halteringes aus seiner Endstellung ist nicht möglich, wenn in den Verrastungsansatz eine Befestigungsöffnung für ein Befestigungsmittel angebracht ist, das in eine Freimachung des Halteringes bzw. Fassungsringes eingreift. Dadurch muß vor einem Losdrehen des Halteringes das Arretierungsmittel gelöst werden.

Ein Ausführungsbeispiel nach der Erfindung ist in den Zeichnungen dargestellt, und zwar zeigen
- Figur 1: einen Schnitt nach der Linie A-A in Figur 2 durch einen Lampenhalter eines Scheinwerfers für Fahrzeuge;
- Figur 2.: eine Ansicht aus Richtung X in Figur 1;
- Figur 3: einen Schnitt nach der Linie B-B in Figur 2 und
- Figur 4: eine Ansicht aus Richtung X in Figur 1 auf einen Fassungsring des Lampenhalters und auf Teilstücke eines Halteringes des Lampenhalters.

Ein aus Kunststoff hergestellter schalenförmiger Reflektor (3) ist verstellbar in einem nicht dargestellten Scheinwerfergehäuse angeordnet. Der Reflektor weist im Scheitelbereich eine Öffnung (14) auf, welche auf der Reflektorrückseite von einem an den Reflektor (3) angeformten Reflektorhals (15) und einem am äußeren Rand des Reflektorhalses (15) angeformten Fassungsring (2) umgeben ist, der vom Reflektorhals (15) radial nach außen gerichtet ist. Von der Rückseite des Reflektors (3) her ist in die Öffnung (14) des Reflektors (3) bzw. des Fassungsringes (2) eine Lampe (1), welches eine Gasentladungslampe ist, eingesetzt, Die Lampe (1) liegt mit einem umlaufenden Flansch (16) ihres Sockels (17) an einer entgegen der Einsetzrichtung der Lampe (1) gerichteten Fixierungsfläche (18) des Fassungsringes (2) liegt. In den Flansch (16) des Sockels (17) der Lampe (1) ist eine Aussparung (19) eingebracht, in welche ein erhabenes Fixierungsmittel (20) des Fassungsringes (2) eingreift. Das Fixierungsmittel (20) ist in Anbaulage des Reflektors (3) im oberen Bereich des Fassungsringes (2) angeordnet. Der Fassungsring (2) weist in seinem unteren Bereich eine nach oben hin gerichtete Fixierungsfläche (6) auf, an welcher der Flansch (16) des Sockels (17) mit seiner äußeren schmalen Seitenfläche anliegt. Die Fixierungsfläche (6) ist von zwei an den Fassungsring (2) angeformten Ansätzen (21) gebildet, welche voneinander beabstandet sind und in Lichtaustrittsrichtung zu einer vertikale Mittelebene des Reflektors (3) symmetrisch angeordnet sind. Die Lampe (1) ist durch einen auf den Fassungsring (2) aufgesetzten Haltering (4) an dem Fassungsring (2) gehaltert. Der Haltering (4) ist aus einem elastisch nachgiebigen Kunststoff hergestellt und weist einen in seiner Aufsetzrichtung weisenden äußeren umlaufenden Randabschnitt (22) auf. Der Haltering (4) ist mittels eines bajonettartigen Drehverschlusses an dem Fassungsring (2) festgesetzt. Der Drehverschluß ist gebildet durch an die Innenseite des äußeren Randabschnitts (22) angeformten Vorsprüngen (23), welche durch entsprechende Aussparungen des Fassungsringes (2) hindurchführbar sind und nach einem Verdrehen des Halteringes (4) den Fassungsring (2) hintergreifen. Der Haltering (22) ist mit einem Ansatz (23) bis gegen einen an den Reflektor (3) angeformten Anschlag (nicht dargestellt) in seine Endstellung drehbar. An den rückwärtigen Rand des umlaufenden Randabschnitts (22) des Halteringes (4) sind drei radial nach innen gerichtete federnde Elemente (24) angeformt, welche unter Vorspannung an dem Flansch (16) des Sockels (17) der Lampe (1) anliegen und den Flansch (16) gegen die von Warzen des Fassungsringes (2) gebildete Fixierungsfläche (18) drücken Der Haltering (4) weist oben am inneren Randbereich eine nach unten gerichtete Erhöhung (25) mit einer Anlagefläche (5) auf, welche an der Mantelfläche des Sockels (17) der Lampe (1) anliegt und den Flansch (16) gegen die Fixierungsfläche (6) der beiden Ansätze (21) hält. Dabei stützt sich der Haltering (4) mit einem Flächenabschnitt (9) der Innenseite des Randabschnitts (22) an einer radial nach außen gerichteten Widerlagerfläche (7) des Fassungsringes (2) ab. Der Haltering (4) drückt mit seiner Anlagefläche (5) gegen den Sockel (17) der Lampe (1), da der Haltering (4) quer zu seiner Aufsetzrichtung elastisch nachgiebig ausgeführt ist. Als Widerlagerfläche (7) dient die Mantelfläche eines hülsenförmigen Verrastungsansatzes (26), welcher in einer von der Widerlagerflache (7) gebildeten Verrastungsmulde des Randabschnitts (22) des Halteringes (4) eingreift. Beim Aufsetzen des Halteringes (4) auf den Fassungsring (2) taucht der hülsenförmige Verrastungsansatz (26) spielfrei in eine Vertiefung (27) in der Innenseite des Randabschnitts (22) des Halteringes (4) ein. Beim Verdrehen des Halteringes (4) im Uhrzeigersinn gleitet der hülsenförmige Verrastungsansatz (26) mit seiner Mantelfläche an einer Gleitfläche (13) des Flächenabschnitts (9) des Halteringes (4) entlang bis der hülsenförmige Verrastungsansatz (26) selbsttätig in die von der Widerlagerfläche (7) gebildete Verrastungsmulde eingreift. In dieser Endstellung des Halteringes (4) kann der Haltering gegen ein ungewolltes Lösen gesichert werden, indem in den hülsenförmigen Verrastungsansatz (26) eine als Arretierungsmittel (11) dienende Befestigungsschraube eingebracht wird. Dabei ragt der Kopf der Befestigungsschraube in eine Freimachung (12) des Halteringes (4) hinein. Die federnden Elemente (24) weisen Durchbrüche (28) auf, durch welche hindurch die Innenseite der Vorsprünge (23) entformbar ist. An dem Sockel (17) der Lampe (1) ist mittels eines nicht dargestellten Renkverschlusses ein elektrischer Anschlußstecker (29) befestigt.

Ist der gesamte Haltering (4) weitestgehend starr ausgeführt, so ist es vorteilhaft, wenn die Anlagefläche (5) des Halteringes (4) von einem an den Haltering (4) angeformten fingerartigen Federelement gebildet ist, welches in Drehrichtung des Halteringes (4) verläuft.

Das radiale Halten der Lampe (1) gegen die Fixierungsfläche (6) des Fassungsringes (2) kann sowohl durch die Anlagefläche (5) des Halteringes (4) und/-oder durch das erhabene Fixierungsmittel (20) des Fassungsringes (2) erfolgen. Das erhabene Fixierungsmittel (20) dient zur radialen Arretierung des Sockels (17) der Lampe (1), wenn das erhabene Fixierungsmittel (20) mit den sich abgewandten Seitenflächen (30) konvergierend zum Grund der Aussparung (19) bzw. zur Längsachse der Lampe (1) hin verläuft und mit den Seitenflächen (30) an die äußeren seitlichen Randbereiche (31) der Aussparung (19) angrenzt. Bei einer rechteckförmigen Aussparung (19) des Sockels (17) der Lampe (1) sind die Randbereiche (31) von den äußeren Kanten der Aussparung (19) gebildet, welche parallel zur Längsachse der Lampe (1) verlaufen und linienförmig an den Seitenflächen (30) des Fixierungsmittels (20) anliegen. Das erhabene Verbindungsmittel (20) ist quer zu seinen breiten Seitenflächen (30) geringfügig elastisch nachgiebig, wenn das erhabene Fixierungsmittel (20) aus zwei an den Fassungsring (2) angeformten Rippen besteht, welche auf den sich abgewandten Seiten die Seitenflächen (30) aufweisen. Dient zur radialen Arretierung der Lampe (1) an dem Fassungsring (2) sowohl das erhabene Fixierungsmittel (20) als auch der Haltering (4), so ist auch bei einem kleinen Spiel zwischen den Seitenflächen (30) des erhabenen Fixierungsmittels (20) und den Randbereichen (31) der Aussparung (19) der Lampe (1) sicher, daß die Lampe (1) gegen die von den Ansätzen (21) gebildete Fixierungsfläche (6) gehalten ist.

### Bezugszeichenliste

### Lampenhalter eines Scheinwerfers für Fahrzeuge

- 1: Lampe
- 2: Fassungsring
- 3: Reflektor
- 4: Haltering
- 5: Anlagefläche
- 6: Fixierungsfläche
- 7: Widerlagerfläche
- 8: Federelement
- 9: Flächenabschnitt
- 10: Rastvorrichtung
- 11: Arretierungsmittel
- 12: Freimachung
- 13: Gleichfläche
- 14: Öffnung
- 15: Reflektorhals
- 16: Flansch
- 17: Sockel
- 18: Fixierungsfläche
- 19: Aussparung
- 20: Fixierungsmittel
- 21: Ansätze
- 22: Randabschnitt
- 23: Vorsprünge
- 24: federnde Elemente
- 25: Erhöhung
- 26: Verrastungsansatz
- 27: Vertiefung
- 28: Durchbrüche
- 29: Anschlußstecker
- 30: Seitenflächen
- 31: Randbereich

## Patentansprüche

1. Lampenhalter eines Scheinwerfers für Fahrzeuge, mit einem zur Aufnahme einer Lampe (1) dienenden Fassungsring (2) eines Reflektors (3) und mit einem auf den Fassungsring (2) mit radialem Spiel aufsetzbaren Haltering (4), der durch einen zwischen Halte- und Fassungsring (4 und 2) bestehenden Drehverschluß in eine Endstellung drehbar ist und welcher die Lampe (1) in Richtung ihrer Längsachse an dem Fassungsring (2) arretiert, **dadurch gekennzeichnet, daß** der mittels eines Drehverschlusses auf den Fassungsring aufsetzbare Haltering (4) in seiner Endstellung mit einer an seinem inneren Randbereich angeordneten und radial nach innen gerichteten Anlagefläche (5) die Lampe (1) gegen eine radial nach innen gerichtete Fixierungsfläche (6) des Fassungsringes (2) drückt und sich mit der Innenseite eines äußeren Randabschnitts (22) an einer radial nach außen gerichteten Widerlagerfläche (7) des Fassungsringes (2) abstützt.

2. Lampenhalter nach Anspruch 1, **dadurch gekennzeichnet, daß** an den Haltering (4) ein die Anlagefläche (5) aufweisendes Federelement (8) angeformt ist.

3. Lampenhalter nach Anspruch 1 oder 2, **dadurch gekennzeichnet, daß** der gesamte Haltering (4) radial zur Längsachse der Lampe (1) elastisch nachgiebig ausgeführt ist und seine Anlagefläche (5) gegen die Lampe (1) drückt.

4. Lampenhalter nach einem der Ansprüche 1 bis 3, **dadurch gekennzeichnet, daß** die Widerlagerfläche (7) des Fassungsringes (2) zusammen mit einem an der Widerlagerfläche (7) sich abstützenden Flächenabschnitt (9) des Halteringes (4) eine Rastvorrichtung (10) bildet.

5. Lampenhalter nach Anspruch 4, **dadurch gekennzeichnet, daß** die Rastvorrichtung (10) aus einer Verrastungsmulde und einem in die Verrastungsmulde selbsttätig eingreifenden Verrastungsansatz (26) besteht.

6. Lampenhalter nach Anspruch 5, **dadurch gekennzeichnet, daß** in den Verrastungsansatz (26) eine Befestigungsöffnung für ein Arretierungsmittel (11) eingebracht ist, das in eine Freimachung (12) des Halteringes (4) bzw. Fassungsringes (2) eingreift.

## Claims

1. Light bracket of a headlight for vehicles, with a holding ring (2), of the reflector (3), serving as uptake means for a light (1), and with a guard ring (4), that can be turned into an end position by means of a turning lock between the guard ring (4) and the holding ring (2), and that can, with play, be put onto the holding ring (2) and that fixes the light (1), in the direction of a longitudinal axis, onto the holding ring (2), **characterized in that** the guard ring (4), which can be attached onto the holding ring (2) by means of a turning lock, presses, in its end position, the light (1) against a radial, inwardly orientated locking surface (6) of the holding ring (2), with a contact surface (5) disposed on its inner rim area and orientated radially inwards, and which, with the inside of an outer rim section (22), is supported on a radial, outwardly orientated support surface (7) of the holding ring (2).

2. Light bracket in accordance with claim 1, **characterized in that** a spring element (8) having the contact surface (5) is formed on the guard ring (4).

3. Light bracket in accordance with claim 1 or 2, **characterized in that** the whole guard ring (4) is implemented such that it yields, elastically, radially in relation to the longitudinal axis of the light (1) and presses its contact surface (5) against the light (1).

4. Light bracket in accordance with one of claims 1 to 3, **characterized in that** the support surface (7) of the holding ring (2) forms, together with a surface section (9), of the guard ring (4), that rests on the support surface (7), a click-stop arrangement.

5. Light bracket in accordance with claim 7, **characterized in that** the click-stop arrangement (10) comprises a locating trough and a locating projection (26) that automatically engages in the locating trough.

6. Light bracket in accordance with claim 5, **characterized in that** an attachment opening, for a stop means (11), which engages in a freeing means (12) of the guard ring (4) or holding ring (2), is inserted into the locating projection (26).

## Revendications

1. Support de lampe d'un projecteur pour véhicules, comportant une bague de douille (2) d'un réflecteur (3), servant à recevoir une lampe (1), et une bague de retenue (4) qui peut être placée avec jeu radial sur la bague de douille (2), qui est peut être tournée par une fermeture rotative existant entre la bague de retenue (4) et la bague de douille (2) jusque dans une position terminale et qui bloque la lampe (1) sur la bague de douille (2) en direction de son axe longitudinal, **caractérisé en ce que** la bague retenue (4), qui peut être placée sur la bague de douille au moyen d'une fermeture rotative, presse, dans sa position finale et avec une surface d'appui (5) agencée sur sa région de bord intérieure et orientée radialement vers l'intérieur, la lampe (1) contre une surface de fixation (6) dirigée radialement vers l'intérieur, de la bague de douille (2) et prend appui avec la face intérieure d'un tronçon de bord extérieur (22) sur une surface de contre-butée (7) dirigée radialement vers l'extérieur, de la bague de douille (2).

2. Support de lampe selon la revendication 1, **caractérisé en ce que** sur la bague de retenue (4) est formé un élément ressort (8) présentant la surface d'appui (5).

3. Support selon l'une ou l'autre des revendication 1 et 2, **caractérisé en ce que** la bague de retenue (4) tout entière est réalisée élastiquement souple radialement à l'axe longitudinal de la lampe (1) et presse sa surface d'appui (5) contre la lampe (1).

4. Support de lampe selon l'une des revendications 1 à 3, **caractérisé en ce que** la surface de contre-butée (7) de la bague de douille (2) forme un dispositif d'enclenchement conjointement avec un tronçon de surface (9) de la bague de retenue (4) prenant appui sur la surface de contre-butée (7).

5. Support de lampe selon la revendication 4, **caractérisé en ce que** le dispositif d'enclenchement (10) est constitué par un creux d'enclenchement et par un talon d'enclenchement (26) s'engageant automatiquement dans le creux d'enclenchement.

6. Support de lampe selon la revendication 5, **caractérisé en ce que** dans le talon d'enclenchement (26) est ménagée une ouverture de fixation pour un moyen de blocage (11) qui s'engage dans un dégagement (12) de la bague de retenue (4) ou de la bague de douille (2), respectivement.
